# FASCICULE DE BREVET EUROPEEN

(11) **EP 0 308 845 B1**
(45) Date de publication et mention de la délivrance du brevet: **16.02.1994**
(21) Numéro de dépôt: 88115310.0
(22) Date de dépôt: 19.09.1988
(51) Int. Cl.: H01R 4/24

(54) **Borne de raccordement électrique de fils sans dénudage préalable**
Elektrische Drahtabzweigungsklemme ohne vorheriges Isolationsabziehen
Wire electrical tapping terminal without previous stripping

(30) Priorité: 22.09.1987 FR 8713069
(43) Date de publication de la demande: 29.03.1989
(73) Titulaire: ENTRELEC SA, F-69100 Villeurbanne (FR)
(72) Inventeur: Heng, Jean-Paul, F-69005 Lyon (FR); Marmonier, André, F-69500 Bron (FR); Briguet, Etienne, F-69140 Rillieux la Pape (FR)
(74) Mandataire: Weinmiller, Jürgen

(56) Documents cités:
- GB-A- 0 612 213
- US-A- 3 848 955

## Description

L'invention concerne les bornes de raccordement électrique pour fils de transport d'énergie, selon le préambule de la revendication principale. Une telle borne est connue, par exemple du document US-A-3 848 955. Dans cette borne, la broche conductrice comporte à une extrémité un connecteur conventionnel pour être connectée à un câble, et une pointe à l'autre extrémité. Elle est entourée d'un isolant qui porte extérieurement un filetage coopérant avec un taraudage du corps. Lorsqu'on visse la broche dans le corps, la pointe pénètre dans le conducteur.

Il est aussi connu de raccorder des fils de transport d'énergie électrique entre eux au moyen de bornes comportant un corps tubulaire dont une extrémité extérieurement filetée est dotée d'une fente transversale borgne dont le fond forme un berceau agencé pour recevoir des fils électriques superposés, traversants ou non.

Un bouchon creux, doté intérieurement d'un poussoir cylindrique central, vient se visser sur l'extrémité fileté du corps tubulaire.

Le poussoir permet de presser et donc d'électriquement interconnecter des fils, nus ou dénudés, empilés dans la fente entre le fond du berceau et lui-même.

Le raccordement électrique des fils usuels, dont l'âme est couverte d'un isolant formé d'une ou plusieur couches, implique l'enlèvement de ces couches de la zone de fil qui doit venir se loger dans la borne.

L'enlèvement des couches isolantes doit être effectué avec soin pour ne pas entraîner une détérioration de l'âme conductrice, notamment lorsque cette âme est composée de brins multiples ; il est peu commode à réaliser lorsque la connexion est à effectuer en dérivation sur un fil que l'on ne veut pas morceler.

La mise à nu de l'âme d'un fil pour sa connexion dans une borne a en plus l'inconvénient d'augmenter les risques de contact par inadvertance de ce fil avec un appareillage ou une personne, en particulier en cas de sortie du fil de la borne par suite d'un desserrage intempestif de cette dernière.

Par rapport à la borne connue du document US-A-3 848 955, l'invention a pour but d'assurer à la fois la liaison entre la broche et le conducteur multibrin et entre la broche et un câble à raccorder. Ce but est atteint selon l'invention par la borne telle que définie par la revendication 1.

L'invention et sa mise en oeuvre préférée sont précisées dans la description qui suit en liaison avec les figures répertoriées ci-dessous.

La figure 1 présente un exemple de borne de raccordement électrique, selon l'invention, montée sur des fils électriques qu'elle interconnecte.

La figure 2 présente une vue éclatée de la borne de raccordement de la figure 1.

Les figures 3 et 4 présentent deux coupes longitudinales axiales à angle droit respectivement selon III-III et IV-IV de la borne de raccordement selon l'invention.

La figure 5 présente une coupe transversale selon V-V.

La borne de raccordement présentée figure 1 est destinée à interconnecter deux fils de transport d'énergie électrique 1, de type à conducteur multibrin 2 sous isolant 3, soit en bout, soit en dérivation, avec ou sans coupure. Elle comporte un corps rigide 4, éventuellement réalisé en métal mais préférablement moulé en matériau isolant, tel un polyamide. Ce corps de borne 4 comporte au moins deux extrémités tubulaires filetées ou taraudées, ici alignées dans l'axe du corps qui est lui-même d'allure tubulaire. Il est également possible de prévoir des extrémités tubulaires obliquement disposées l'une par rapport à l'autre ou parallèlement montées sur un même support. Dans l'exemple proposé, le corps de borne 4 comporte une surépaisseur annulaire 5 dans sa zone centrale, cette surépaisseur permet l'immobilisation du corps dans un trou complémentaire d'une paroi support non figurée, par coincement de cette paroi ente la surépaisseur et un écrou, non figuré, vissé sur le filetage de l'une des extrémités tubulaires.

Un bouchon 6 vient se visser en bout de chaque extrémité tubulaire du corps 4. Les bouchons 6 sont destinés à venir emprisoner chacun un fil dans le corps de borne 4 dont les extrémités tubulaires sont dotées chacune d'une ouverture de passage de fil 7 de forme allongée, orientée dans l'axe longitudinal de l'extrémité tubulaire soit ici selon l'axe du corps tubulaire 4.

Les ouvertures de passage de fil 7 des extrémités tubulaires sont ici séparées par une paroi de fond commune 8 au travers de laquelle est logée une broche 9 au moins partiellement conductrice qui fait saillie par une pointe de perforation de fils dans chaque ouverture de passage et qui est par exemple fixée par emmanchement à force ou par surmoulage.

Dans le cas d'extrémité tubulaires non alignées selon un même axe longitudinal, la broche 9, éventuellement multibranche, est coudée et saille hors d'une paroi commune, à travers le fond de l'ouverture de passage de fil de chacune des extrémités tubulaires concernées, de telles dispositions aisées à concevoir n'étant pas représentées ici.

Les ouvertures de passage de fil qui s'ouvrent dans la paroi latérale des extrémités tubulaires sont éventuellement borgnes, dans la réalisation proposée elles sont diamétrales et traversent de part en part les extrémités tubulaires au bout desquelles de plus elles s'ouvrent, en délimitant chacune une fente permettant l'insertion d'un fil traversant, soit transversalement par l'extrémité ouverte de la fente, soit radialement sur la hauteur de la fente.

La largeur de chaque ouverture de passage et par conséquent ici de chaque fente, est fonction du diamètre maximal du fil à connecter que cette fente encourt à immobiliser.

Dans la réalisation proposée et notamment pour des raisons d'économie de matière, les extrémités tubulaires sont creuses et le diamètre maximal admissible pour un fil 1 dans une fente est fixé par les deux encoches identiques 10- ici référencées au niveau de leurs deux bords sur la figure 4- qui bornent cette fente. Ces encoches 10 sont ménagées symétriquement par rapport à un plan longitudinal médian du corps et de manière diamétralement opposée au travers de la paroi de chaque extrémité tubulaire.

La broche 9 est ici rectiligne, axialement disposée et immobilisée dans le corps 4 et la hauteur de saillie d'une pointe perforante de broche 9, au dessus de la paroi de fond commune 8 dans l'une des ouvertures de passage de fil- soit ici dans l'une des fentes-est choisie pour assurer un passage radial de la pointe à travers l'isolant 3 d'un fil 1 et entre les brins du conducteur central 2 de ce fil. La hauteur de cette saillie est préférablement limitée de manière à éviter une traversée diamétrale complète du fil 1 par la pointe perforante et une sortie de cette dernière hors de ce fil après traversée.

La mise en place d'un bouchon 6 sur une extrémité tubulaire s'effectue par vissage, le bouchon étant soit fileté extérieurement pour s'insérer dans le taraudage d'une extrémité tubulaire selon une solution non représentée ici, soit taraudé intérieurement pour venir se visser sur le filetage 11 réalisé extérieurement sur chaque extrémité tubulaire comme montré sur les figures 1 à 4.

Chaque bouchon 6 comporte un poussoir central 12 pénétrant dans l'extrémité tubulaire où il se visse de manière à s'approcher de la pointe de perforation logée dans cette extrémité, au fur et à mesure de son vissage et jusqu'à une distance correspondant à l'épaisseur de l'isolant 3 du fil 1 dont la connexion est prévue dans cette extrémité tubulaire.

Le poussoir central 12 est ici creux et composé d'une base cylindrique se terminant par une partie tronconique destinée à venir appuyer latéralement, par une portée annulaire de diamètre plus faible que le cylindre de base, sur un fil en position de raccordement.

Le raccordement d'un fil 1, traversant, s'effectue par positionnement du fil au travers de la fente d'une extrémité tubulaire après que le bouchon 6 correspondant ait été dévissé, soit partiellement pour permettre l'introduction du fil entre la pointe de perforation et le bouchon, si la course de ce dernier le permet, soit totalement le fil venant s'insérer en traversée dans la fente une fois le bouchon ôté.

Cette dernière possibilité permet le montage de la borne sans dénudage ni morcellement du fil, ce dernier étant éventuellement installé à demeure.

Le vissage du bouchon 6 sur l'extrémité tubulaire, après remise en place éventuelle de ce bouchon, pousse le fil contre la pointe de perforation de la broche ; cette dernière s'enfonce dans le fil à travers l'isolant et vient en contact avec les brins du conducteur central 3 assurant ainsi une continuité électrique.

En supplément, dans la réalisation proposée, les extrémités tubulaires sont creuses et on prévoit deux nervures longitudinales 13 de guidage et de coincement de fil, par extrémité tubulaire. Les deux nervures 13 d'une extrémité tubulaire sont coplanaires et disposées symétriquement par rapport au plan médian, déjà évoqué plus haut en liaison avec les encoches 10, auxquelles ces nervures sont parallèles. Le guidage d'un fil à raccorder est assuré par l'obliquité des nervures qui tendent dans une première partie à conduire ce fil vers le centre de l'élément tubulaire au-dessus de la pointe. Dans une seconde partie, les nervures 13 d'une extrémité tubulaire sont parallèles entre elles et entourent la pointe de perforation qui contient cette extrémité tubulaire, elles sont alors séparées par une distance correspondant au diamètre du fil à raccorder de manière à centrer ce fil sur la pointe, lors du raccordement, et à participer à son immobilisation.

La borne de raccordement selon l'invention permet également de raccorder à un fil, dont le diamètre est défini par la largeur de fente d'une extrémité tubulaire, un autre fil de diamètre inférieur au moyen d'un fourreau 14 venant s'insérer dans une extrémité tubulaire autour d'une pointe de perforation de broche 9, entre la paroi de fond qui porte cette broche 9 et le bouchon 6 qui ferme l'extrémité tubulaire considérée.

Le fourreau 14 a des formes externes complémentaires des formes des éléments évoquées ci-dessus entre lesquels ils vient se loger. Ce fourreau 14 comporte ici un corps 15 d'allure grossièrement cylindrique destinée à s'insérer à l'intérieur une extrémité tubulaire à travers le bout ouvert de cette dernière. Le corps 15 est latéralement doté de deux rainures longitudinales 16 complémentaires des nervures 13 d'une extrémité tubulaire -figure 2, 4 et 5-. Ces rainures permettent d'immobiliser en rotation le corps 15 dans une extrémité tubulaire et le guident en translation.

Dans l'exemple de réalisation proposé, le corps 15 est réalisé en matériau isolant moulé, il est axialement muni d'un orifice circulaire 17 destiné à permettre la pénétration d'une pointe perforante de broche 3 dans un conduit 18 transversalement ménagé en fond de corps 15, près de cet orifice 17.

Le conduit transversal 18, éventuellement traversant mais ici présenté borgne, est destiné à assurer le maintien d'un fil ; il est ménagé de manière à s'ouvrir face à à une encoche 10 entre les bords de cette dernière ce qui permet le passage du fil vers ce conduit.

Il est possible de faire passer un fil en traversée dans un conduit si celui-ci débouche au niveau des deux encoches 10 qui l'entourent.

L'extrémité du corps 15 qui est à l'opposé de l'orifice circulaire 17 est ici prolongée par un élément annulaire extérieurement surplombant 19, destiné à venir s'insérer entre un bouchon 6 et l'extrémité tubulaire où ce bouchon se visse de manière à limiter l'enfoncement du fourreau 14 dans l'extrémité tubulaire et à immobiliser ce fourreau en translation, lorsque le bouchon 6 est totalement vissé.

L'enfoncement maximal du fourreau 14 dans une extrémité tubulaire est préférablement choisi de manière que la pointe de perforation logée dans cette extrémité tubulaire saille dans la cavité transversale 18 du fourreau sur une hauteur lui permettant de traverser l'isolant 3 d'un côté du fil et les brins du conducteur central 2 sans ressortir de l'autre côté du fil.

Dans la forme de réalistion présentée, le corps 15 comporte aussi un agencement permettant l'accrochage du fourreau 14 à un bouchon 6 au niveau du poussoir central 12 de ce bouchon.

Cet agencement d'accrochage comprend une cavité axiale 20 ménagée dans le corps 15 de manière à s'ouvrir au centre de l'élément annulaire 19 et à pouvoir recevoir le poussoir central 12, elle présente à cet effet une structure dont le profil est complémentaire de celui du poussoir ce qui lui permet de transmettre au corps 15 la pression qu'exerce ce poussoir lors du vissage du bouchon.

Un téton central 21 ménagé au fond de la cavité axiale 20 permet d'assujettir en translation le fourreau au bouchon 6 lors du retrait de ce dernier. Dans la réalistion présentée, le téton central 21 vient s'encliqueter dans un logement complémentaire 22 s'ouvrant en bout de poussoir central 12 de bouchon.

Le raccordement d'un fil 1 de diamètre inférieur à un autre fil 1 à l'aide d'une borne de raccordement selon l'invention, s'effectue préférablement en connectant en premier le fil de plus gros diamètre, du côté par où la broche est emmanchée dans la paroi de fond commune 8 dans le cas d'une broche 9 enfonçée à force. Le fil de plus faible diamètre est alors introduit dans le conduit transversal 18 d'un fourreau 14 assujetti à un bouchon 6. Le vissage du bouchon 6 sur une extrémité tubulaire de borne fait descendre le fourreau, dans cette extrémité tubulaire, autour de la pointe perforante logée dans cette extrémité, il entraîne la pénétration de cette pointe transversalement à l'intérieur du fil où elle vient en contact avec les brins du conducteur central pour assurer la continuité électrique entre fils.

Il est bien entendu envisageable de connecter deux fils de diamètres inférieurs au diamètre maximal prévu avec la borne de raccordement considéré en mettant en oeuvre deux fourreaux prévus pour des fils correspondants aux deux fils considérés.

Dans la forme de réalisation proposée, il est prévu d'éviter la pénétration d'humidité dans les fils d'une part à l'aide d'une surépaisseur annulaire 23 ménagée sur la paroi de fond commune 8 autour de la broche 9 de part et d'autre de cette paroi de fond. Cette surépaisseur annulaire vient en effet se plaquer sur l'isolant 3 d'un fil autour de la broche, lorsque ce fil enfoncé en fond de fente par un bouchon 6.

Lorsqu'un fourreau 14 est mis en oeuvre, il est prévu de ceinturer la broche 9 par un premier joint 24 d'étanchéité venant se placer, entre paroi de fond 8 et corps 15 de fourreau, dans une rainure circulaire extérieure de positionnement 25 alors prévue pour ce joint sur la broche.

Un second joint 26 d'étanchéité est également prévu à proximité de l'embouchure du conduit transversal 18, dans une rainure circulaire intérieure 27 du corps 15, de manière à venir ceinturer le fil introduit dans ce conduit.

Il est bien entendu envisageable de disposer un joint à chaque embouchure de conduit transversal 18, si celui-ci s'ouvre des deux côtés du corps 15 pour permettre un passage de fil en traversée.

Il est également prévu la possibilité de raccorder plus de deux fils ensemble à l'aide d'une borne dont le corps comporte autant d'extrémité tubulaires que de fils à raccorder chaque extrémité tubulaire comportant une pointe perforante de broche électriquement reliée aux pointes perforantes des autres extrémités tubulaires.

## Revendications

1. Borne de raccordement électrique pour fils de transport d'énergie (1) constitués chacun d'un conducteur multibrin (2) sous isolant (3), ladite borne comportant un corps (4) rigide tubulaire traversé transversalement au moins partiellement par une ouverture (7) de passage de fils, et une broche (9) conductrice à pointe d'extrémité perforante susceptible de pénétrer dans le fil situé dans ladite ouverture de passage, caractérisée en ce que le corps rigide tubulaire est doté de deux extrémités filetées (11) et d'une paroi commune transversale (8) entre lesdites extrémités, que cette paroi porte coaxialement audit corps une double broche (9) saillissant par des pointes perforantes de part et d'autre de ladite paroi, chaque ouverture (7) de passage de fil étant constituée par au moins une découpe de forme allongée parallèle à l'axe longitudinal dudit corps, que chaque extrémité filetée (11) est munie d'un bouchon (6) portant un poussoir central (12) et se vissant sur ladite extrémité en la fermant, en rétrécissant simultanément l'aire libre de l'ouverture associée de passage de fil et en enfonçant par l'intermédiaire de son poussoir le fil (1) sur la pointe associée jusqu'à pénétration de cette pointe entre les brins conducteurs du fil après perforation de l'isolant.

2. Borne de raccordement électrique selon la revendication 1, caractérisée en ce qu'elle est dotée de deux extrémités tubulaires respectivement alignées de part et d'autre de la paroi de fond (8) commune aux ouvertures (7) de passage de fil que ces extrémités tubulaires comportent respectivement, la broche (9), en saillie de part et d'autre de cette paroi commune dans les dites ouvertures, étant située dans l'axe d'alignement des dites extrémités tubulaires.

3. Borne de raccordement électrique selon la revendication 1, caractérisée en ce qu'elle comporte un corps (4) doté d'au moins une extrémité tubulaire dont l'ouverture (7) de passage de fil débouche transversalement de part et d'autre de ladite extrémité.

4. Borne de raccordement électrique selon la revendication 1, carctérisée en ce qu'elle comporte un corps (4) doté d'au moins une extrémité tubulaire dont l'ouverture (7) de passage de fil débouche latéralement et en bout de ladit extrémité.

5. Borne de raccordement électrique selon la revendication 1 et 2, caractérisée en ce qu'elle comporte un corps doté d'au moins une extrémité tubulaire creuse dont l'ouverture (7) de passage de fil est limitée par deux encoches longitudinales (10) diamétralement opposées et symétriquement réalisées par rapport à un plan longitudinal médian de ladite extrémité.

6. Borne de raccordement électrique selon la revendication 5, caractérisée en ce qu'elle comporte un corps (4) doté d'au moins une extrémité tubulaire extérieurement filetée qui est munie intérieurement de deux nervures (13) diamétralement opposées et symétriquement réalisées par rapport à un plan longitudinal médian perpendiculaire à celui par rapport auquel les encoches longitudinales (10) sont symétriques, le dites nervures assurant sur une première partie le centrage du fil (1) à raccorder par rapport à la pointe perforante de broche qu'elles entourent et participant sur une seconde partie au coincement de ce fil enfiché sur cette pointe perforante.

7. Borne de raccordement électrique selon la revendication 1, caractérisée en ce qu'elle comporte également un fourreau (14) dont le corps (15) est apte à s'insérer dans une extrémité tubulaire par le bout de cette extrémité, ledit corps de fourreau étant doté d'un conduit transversal (8) de maintien de fil, s'ouvrant au moins à une de ses deux extrémités au droit d'une ouverture (7) de passage de fil de ladite extrémité tubulaire, ainsi que d'un orifice circulaire (17) en fond de corps, qui est destiné à permettre la pénétration d'une extrémité perforante de broche (9) transversalement à l'intérieur du conduit de maintien pour s'y enficher dans un fil (1) sous la pression du bouchon (6), vissé sur ladite extrémité tubulaire et appuyant sur le corps (15), par l'intermédiaire de son poussoir central (12) vers la paroi de fond (8) commune où saille l'extrémité perforante de broche.

8. Borne de raccordement électrique selon la revendication 6 caractérisée en ce qu'elle comporte au moins un agencement (13, 16) de guidage en translation d'un fourreau (14) dans une extrémité tubulaire et un agencement de limitation d'enfoncement (19) dudit fourreau dans l'extrémité tubulaire.

9. Borne de raccordement électrique selon les revendications 5 et 6 caractérisée en ce qu'elle comporte un agencement de guidage en translation constitué par des rainures longitudinales (16) de corps de fourreau agencées pour coopérer avec les nervures internes (13) d'extrémité tubulaire.

10. Borne de raccordement électrique selon la revendication 7 caractérisée en ce qu'elle comporte un agencement de limitation d'enfoncement constitué par un élément annulaire (19) extérieurement surplombant ménagé à l'extrémité du corps (15) de fourreau opposée à celle où est situé l'orifice circulaire (17), ledit élément annulaire venant en appui en bout d'extrémité tubulaire et étant immobilisé entre ce bout et le bouchon (6), lorsque celui-ci est totalement vissé.

11. Borne de raccordement électrique selon la revendication 1, caractérisée en ce qu'elle comporte un corps (4) dont la paroi de fond (8) commune porte au moins une surépaisseur annulaire (23) d'étanchéité ménagée autour d'une pointe perforante de la broche (9) de manière à venir presser sur l'isolant d'un fil (1) raccordé par enfichage sur cette pointe perforante.

12. Borne de raccordement électrique selon la revendication 6 caractérisé en ce qu'elle comporte au moins un premier joint d'étanchéité (24) qui ceinture l'extrémité perforate d'une broche (9) en saillie hors de la paroi de fond (8) commune, ledit premier joint étant immobilisé dans une rainure (25) de la broche et entre la paroi de fond (8) et le corps (15) de fourreau ainsi qu'au moins un second joint d'étanchéité (26) placé dans une rainure interne circulaire (27) du conduit (18) de maintien de fil à l'embouchure de ce conduit, pour ceinturer de manière étanche le fil (1) introduit dans ledit conduit.

## Claims

1. An electrical connection terminal for power transport wires (1) each constituted by a multi-strand conductor (2) within insulation (3), said terminal comprising a tubular, rigid body (4) crossed transversely at least in part by a wire-passing through opening (7), and a conductive spike (9) having perforating end points which can penetrate into the wire situated in the said through opening, the terminal being characterized in that the tubular, rigid body is provided with two threaded ends (11) and with a transverse, common wall (8) between the said ends; in that said wall carries a double spike (9) positioned coaxially to the said body, the double spike having perforating points which project on either side of said wall, each wire-passing opening (7) being constituted by at least one cutout which is elongate in shape parallel to the longitudinal axis of said body; and in that each threaded end (11) is provided with a stopper (6) including a central pusher (12) and screwable onto said end, thereby closing it, reducing simultaneously the open area in the wire-passing opening and pressing the wire (1), through the intermediary of the pusher, against the associated point until said point perforates the insulation and penetrates between the conductor strands of the wire.

2. An electrical connection terminal according to claim 1, characterized in that it is provided with two tubular ends respectively provided on either side of the common bottom wall (8) with said tubular ends including respective wire-passing openings (7), the spike (9) projecting on either side of said common into said openings and being situated on the alignment axis of said tubular ends.

3. An electrical connection terminal according to claim 1, characterized in that it includes a body (4) provided with at least one tubular end whose wire-passing opening (7) opens transversely on either side of said end.

4. An electrical connection terminal according to claim 1, characterized in that it includes a body (4) provided with at least one tubular end whose wire-passing opening (7) opens out laterally and to the end of said end.

5. An electrical connection terminal according to claim 2, characterized in that it includes a body provided with at least one hollow tubular end whose wire-passing opening (7) is delimited by two diametrically opposite longitudinal notches (10) disposed symmetrically about a longitudinal mid-plane through said end.

6. An electrical connection terminal according to claim 5, characterized in that it includes a body (4) provided with at least one tubular end having an outer thread which is provided on its inside with two diametrically opposite ribs (13) disposed symmetrically about a longitudinal mid-plane perpendicular to the longitudinal mid-plane about which the longitudinal notches (10) are symmetrical, said ribs serving in a first portion to center a wire (1) to be connected relative to the perforating point of the spike which is disposed between them, and participating in a second portion to wedging said wire engaged on said perforating point.

7. An electrical connection terminal according to claim 1, characterized in that it also includes a thimble (14) whose body (15) is suitable for being inserted into a tubular end via the open end thereof, said thimble body being provided with a transverse wire-holding duct (8) which opens out at at least one of its ends level with one of the wire-passing openings (7) of said tubular end, together with a circular orifice (17) at the bottom of the body for enabling the perforating end of the spike (9) to penetrate transversely into the wire holding duct in order to engage in a wire (1) under pressure from the stopper (6) as it is tightened onto the tubular end and presses against the body (15) via its central pusher (12) pressing towards the common bottom wall (8) from which the perforating end of the spike projects.

8. An electrical connection terminal according to claim 6, characterized in that it includes at least one arrangement (13, 16) for guiding a thimble (14) in translation within a tubular end, and an arrangement (19) for limiting the extent to which the thimble penetrates into the tubular end.

9. An electrical connection terminal according to claim 6, characterized in that it includes a translation guide arrangement constituted by longitudinal grooves (16) of the thimble disposed to co-operate with the internal ribs (13) of the tubular end.

10. An electrical connection terminal according to claim 7, characterized in that it includes an insertion limiting arrangement constituted by an outwardly projecting annular element (19) provided at the end of the body (14) of the thimble furthest from the end having the circular orifice (17), said annular element bearing against the end of the tubular end and being fixed against said end by the stopper (6) when the stopper is screwed tight.

11. An electrical connection terminal according to claim 1, characterized in that it includes a body (4) whose common bottom wall (8) includes at least one annular sealing lip (23) provided around a perforating point of the spike (9) so as to press against the insulation of a wire (1) connected by being engaged on said perforating point.

12. An electrical connection terminal according to claim 6, characterized in that it includes at least a first O-ring (24) surrounding the perforating end of a spike (9) projecting from the common bottom wall (8), said first O-ring being held in a groove (25) in the spike between the bottom wall (8) and the body (15) of the thimble, together with at least one second O-ring (26) placed in an internal circular groove (27) of the wire-holding duct (18) at the opening to said duct, thereby surrounding a wire (1) inserted in said duct in sealed manner.

## Patentansprüche

1. Elektrische Anschlußklemme für Drähte zur Übertragung elektrischer Energie (1), die je aus einem Litzenleiter (2) mit Isolierumhüllung (3) bestehen, wobei die Klemme einen starren rohrförmigen Körper (4) aufweist, der transversal zumindest teilweise von einer Drahtdurchlaßöffnung (7) durchquert wird, und einen leitenden Dorn (9) mit durchbohrender Endspitze besitzt, der in den in dieser Durchlaßöffnung angeordneten Draht eindringen kann, dadurch gekennzeichnet, daß der rohrförmige starre Körper mit zwei mit Gewinde versehenen Enden (11) und einer gemeinsamen transversalen Wand (8) zwischen den beiden Enden versehen ist, daß diese Wand koaxial zum Körper einen Doppeldorn (9) aufweist, der mittels Durchbohrungsspitzen auf beiden Seiten der Wand vorsteht, wobei jede Drahtdurchlaßöffnung (7) aus mindestens einem länglichen Ausschnitt parallel zur Längsachse des Körpers besteht, daß jedes mit Gewinde versehene Ende (11) mit einem Stopfen (6) ausgestattet ist, der einen zentralen Drücker (12) trägt und auf das Ende aufgeschraubt wird und es dabei verschließt, indem er gleichzeitig den freien Raum der zugehörigen Drahtdurchlaßöffnung verringert und indem er mittels seines Drückers den Draht (1) auf die zugehörige Spitze drückt, bis diese Spitze zwischen die leitenden Litzen des Drahtes nach Durchbohrung der Isolierung eindringt.

2. Elektrische Anschlußklemme nach Anspruch 1, dadurch gekennzeichnet, daß sie mit zwei rohrförmigen Enden versehen ist, die zu beiden Seiten der gemeinsamen Rückwand (8) mit den Drahtdurchführungsöffnungen (7), die diese rohrförmigen Enden aufweisen, fluchtend angeordnet sind, wobei der Dorn (9), der auf beiden Seiten dieser gemeinsamen Wand in die Öffnungen vorsteht, sich in der Fluchtungsachse der rohrförmigen Enden befindet.

3. Elektrische Anschlußklemme nach Anspruch 1, dadurch gekennzeichnet, daß sie einen Körper (4) aufweist, der mit mindestens einem rohrförmigen Ende ausgestattet ist, dessen Drahtdurchlaßöffnung (7) quer auf beiden Seiten dieses Endes mündet.

4. Elektrische Anschlußklemme nach Anspruch 1, dadurch gekennzeichnet, daß sie einen Körper (4) aufweist, der mindestens ein rohrförmiges Ende enthält, dessen Drahtdurchlaßöffnung (7) seitlich und am Abschluß dieses Endes mündet.

5. Elektrische Anschlußklemme nach Anspruch 1 und 2, dadurch gekennzeichnet, daß sie einen Körper aufweist, der mindestens ein rohrförmiges hohles Ende besitzt, dessen Drahtdurchlaßöffnung (7) von zwei diametral gegenüberliegenden und symmetrischen Längskerben (10) begrenzt wird, die in Bezug auf eine mittlere Längsebene dieses Endes verlaufen.

6. Elektrische Anschlußklemme nach Anspruch 5, dadurch gekennzeichnet, daß sie einen Körper (4) aufweist, der mit mindestens einem außen mit Gewinde versehenen rohrförmigen Ende ausgestattet ist, das innen zwei Rippen (13) besitzt, die einander diametral gegenüberliegen und symmetrisch in Bezug auf eine mittlere Längsebene senkrecht zu der Ebene hergestellt sind, in Bezug zu welcher die Längskerben (10) symmetrisch sind, wobei die Rippen in einem ersten Bereich die Zentrierung des anzuschließenden Drahts (1) in Bezug auf die Durchbohrungsspitze des Dorns, den sie umgeben, bewirken und in einem zweiten Bereich zum Einklemmen des auf diese Durchbohrungsspitze aufgespießten Drahts beitragen.

7. Elektrische Anschlußklemme nach Anspruch 1, dadurch gekennzeichnet, daß sie weiter eine Manschette (14), deren Körper (15) in ein rohrförmiges Ende über dessen Abschluß eingefügt werden kann, wobei der Manschettenkörper mit einem Querkanal (8) zum Halten des Drahts ausgestattet ist, der sich an mindesten einem seiner Enden vor einer Drahtdurchführungsöffnung (7) dieses rohrförmigen Endes öffnet, sowie eine kreisförmige Öffnung (17) an der Körperrückseite aufweist, die das Eindringen eines Durchbohrungsendes des Dorns (9) quer ins Innere des Haltekanals erlaubt, um in einen Draht (1) unter dem Druck des Stopfens (6) einzudringen, der auf das rohrförmige Ende aufgeschraubt ist und auf den Körper mit seinem zentralen Drücker (12) in Richtung zur gemeinsamen Rückwand (8) drückt, von der das Durchbohrungsende des Dorn vorsteht.

8. Elektrische Anschlußklemme nach Anspruch 6, dadurch gekennzeichnet, daß sie mindestens eine Anordnung (13, 16) zur translatorischen Führung einer Manschette (14) in einem rohrförmigen Ende und eine Anordnung zur Begrenzung des Eindrückens (19) dieser Manschette in das rohrförmige Ende aufweist.

9. Elektrische Anschlußklemme nach den Ansprüchen 5 und 6, dadurch gekennzeichnet, daß sie eine Anordnung zur translatorischen Führung aufweist, die aus Längsnuten (16) des Manschettenkörpers besteht und so ausgebildet sind, daß sie mit den inneren Rippen (13) des rohrförmigen Endes zusammenwirkt.

10. Elektrische Anschlußklemme nach Anspruch 7, dadurch gekennzeichnet, daß sie eine Anordnung zur Begrenzung des Eindrückens aufweist, die aus einem außen vorstehenden ringförmigen Element (19) besteht, das an dem Ende des Manschettenkörpers (15) ausgebildet ist, der dem entgegengesetzt ist, wo sich die kreisförmige Öffnung (17) befindet, wobei das ringförmige Element am Abschluß des rohrförmigen Endes aufliegt und zwischen diesem Abschluß und dem Stopfen (6) festliegt, wenn dieser völlig eingeschraubt ist.

11. Elektrische Anschlußklemme nach Anspruch 1, dadurch gekennzeichnet, daß sie einen Körper (4) aufweist, dessen gemeinsame Rückwand (8) mindestens einen ringförmigen Dichtungswulst (23) aufweist, der um eine Durchbohrungsspitze des Dorns (9) angeordnet ist, um auf die Isolierung eines Drahts (1) zu drücken, der durch Aufstecken auf diese Durchbohrungsspitze angeschlossen ist.

12. Elektrische Anschlußklemme nach Anspruch 6, dadurch gekennzeichnet, daß sie mindestens eine erste Dichtung (24) aufweist, die das Durchbohrungsende eines Dorns (9) umgibt, der aus der gemeinsamen Rückwand (8) vorsteht, wobei diese erste Dichtung in einer Nut (25) des Dorns und zwischen der Rückwand (8) und dem Manschettenkörper (15) liegt, sowie mindestens eine zweite Dichtung (26), die in einer inneren kreisförmigen Nut (27) des Kanals (18) zum Halten eines Drahts an der Mündung dieses Kanals angeordnet ist, um den in diesen Kanal eingeführten Draht (1) dicht zu umgeben.
